# EUROPÄISCHE PATENTANMELDUNG

(11) **EP 1 905 713 A1**
(43) Veröffentlichungstag der Anmeldung: **02.04.2008**
(21) Anmeldenummer: 07117098.9
(22) Anmeldetag: 25.09.2007
(51) Int. Cl.: B65H 18/20

(54) **Wickelmaschine zum Aufwickeln einer Materialbahn**

(30) Priorität: 29.09.2006 DE 102006046684
(71) Anmelder: Voith Patent GmbH, 89522 Heidenheim (DE)
(72) Erfinder: van Haag, Rolf, Dr., 47647 Kerken (DE); Klupp, Alexander, 41812 Erkelenz (DE); Mager, Manfred, Dr., 41468 Neuss (DE); Nelles, Josef, 52224 Stolberg (DE); Pringal, Christian, 47800 Krefeld (DE); Wolf, Jürgen, 41468 Neuss (DE)

(57) **Zusammenfassung**

Die Erfindung betrifft eine Wickelmaschine (1) zum Aufwickeln einer Materialbahn, insbesondere einer Papier- oder Kartonbahn, auf mindestens eine Wickelhülse zu einer Wickelrolle (5), an der beim Wickeln eine in einem Walzenlager (6, 7) gelagerte Walze (2, 3) anliegt.

Die erfindungsgemäße Wickelmaschine (1) ist dadurch gekennzeichnet, dass das Walzenlager (6, 7) über ein Dämpfungsmittel (11, 12) mit einer Abstützung (10) verbunden ist, das einen Zylinder (16, 17) und einen darin angeordneten Kolben (18, 19) aufweist, der den Zylinder (16, 17) in zwei Druckräume (16.1, 16.2; 17.1, 17.2) unterteilt, wobei der Kolben (18, 19) mit den Walzenlagern (6, 7) und der Zylinder (16, 17) mit der Abstützung (10) in Verbindung steht.

## Beschreibung

Die Erfindung betrifft eine Wickelmaschine zum Aufwickeln einer Materialbahn, insbesondere einer Papier- oder Kartonbahn, auf mindestens eine Wickelhülse zu einer Wickelrolle, an der beim Wickeln eine in einem Walzenlager gelagerte Walze anliegt.

Eine Materialbahn, beispielsweise in Form einer Papierbahn, wird in relativ großer Breite von derzeit bis zu 12 m und quasi endlos hergestellt. Um für einen späteren Verbraucher verwendbar zu sein, muss die Materialbahn in schmalere Bahnen unterteilt werden. Diese schmaleren Materialbahnen müssen dann zu Wickelrollen aufgewickelt werden. Hierzu wird eine Wickelmaschine verwendet.

Bei einigen Wickelmaschinen, die auch als "Rollenwickeleinrichtungen" oder "Rollenschneider" bezeichnet werden, treten im Betrieb Probleme aufgrund starker Vibrationen auf, deren Folge schlechte Aufwicklungen, starke Beanspruchung der Maschine und der Fundamente, Verminderung der Produktionsgeschwindigkeit oder Rollenschaukeln bis hin zum Rollenauswurf sind.

Auftretende Vibrationen mit einhergehender Unrundheitsbildung der Wickelrolle können mit der Verarbeitung bestimmter Materialbahnsorten verbunden sein. Beispielsweise stellen das Reibverhalten oder die Materialbahndicke relevante Größen dar.

Man nimmt an, dass für die Unrundheitsbildung der Wickelrolle eine Kontaktschwingung zwischen Wickelrolle und Walze oder Walzen ursächlich ist, wobei die Walze oder Walzen und die Wickelrolle oder Teile davon, zum Beispiel der äußere Mantel einer begrenzten Anzahl von Materialbahnlagen, gegeneinander schwingen. Hierdurch kann es zu einem ungleichförmigen Aufbau der Wickelrolle (Dichte-, Steifigkeits-, Dickenvariation, Lufteinschlüsse, sich verschiebende Materialbahnlagen) kommen, welcher wiederum die Kontaktschwingungen verstärken kann.

Am Ende des Wickelprozesses werden die Wickelrollen bis zum Stillstand abgebremst. Durchläuft die Drehfrequenz der Wickelrolle die Eigenfrequenz der Schwingung des gesamten Systems, so kann ein Rollenschaukeln auftreten. Die Wickelrolle schwingt, was bis zu einem Rollenauswurf führen kann.

Beim Wickelprozess auftretende Schwingungen werden in zwei Problembereiche klassifiziert, nämlich das Rollenbrummen und das Rollenschaukeln.

Das Rollenbrummen ist eine Kontaktschwingung zwischen der Wickelrolle und der Walze oder den Walzen, wobei bei Verwendung von mehreren Walzen, an denen die Wickelrolle anliegt, die Walzen gegeneinander schwingen können. Das Rollenbrummen kann auftreten, wenn sich eine Harmonische der Drehfrequenz der Wickelrolle oder der Wickelrollen (wenn mehrere Wickelrollen gleichzeitig gewickelt werden) im Bereich der Eigenfrequenz der Kontaktschwingung befindet.

Durch das Rollenbrummen kann es zu einem ungleichförmigen Aufbau der Materialbahn in der Wickelrolle kommen, was wiederum die Kontaktschwingungen verstärken kann.

Durchläuft die Drehfrequenz der Wickelrolle eine Eigenfrequenz des gesamten Systems, so kann ein Rollenschaukeln auftreten.

Es ist die Aufgabe der Erfindung, eine hinsichtlich ihrer Dämpfung verbesserte Wickelmaschine zu schaffen.

Diese Aufgabe wird bei einer Rollenwickelvorrichtung der eingangs genannten Art erfindungsgemäß dadurch gelöst, dass das Walzenlager über ein Dämpfungsmittel mit einer Abstützung verbunden ist, das einen Zylinder und einen darin angeordneten Kolben aufweist, der den Zylinder in zwei Druckräume unterteilt, wobei der Kolben mit den Walzenlagern und der Zylinder mit der Abstützung in Verbindung steht.

Die erfindungsgemäße Aufgabe wird auf diese Weise vollkommen gelöst.

Mit einem derartigen Dämpfungsmittel ist es möglich, bei einer nennenswerten Lagerbewegung, wie sie bei einem Schwingungszustand der Walze auftritt, geschwindigkeitsproportionale Dämpfungskräfte an die Walze einzuleiten. Die Dämpfung ist umso größer, je stärker die Schwingung ist, also ein Effekt, der gewünscht ist. Natürlich lässt sich eine derartige Ausbildung auch dann realisieren, wenn bei dem Dämpfungsmittel der Zylinder mit dem Walzenlager und der Kolben mit der Abstützung verbunden ist.

Damit die Dämpfungskräfte einstellbar, insbesondere regel- oder steuerbar sind, sind die beiden Druckräume des Dämpfungsmittels bevorzugt mit wenigstens einem Fluid gefüllt, dessen Viskosität veränderbar ist. Dabei kann das wenigstens eine Fluid ein elektrorheologisches oder magnetorheologisches Öl sein, welches bevorzugt eine Viskosität im Bereich von 110 bis 10⁶ mPa s bei 20 °C aufweist.

Die beschriebene Einstellbarkeit der Dämpfungskräfte ist insbesondere dann einfach und kostengünstig gegeben, wenn das Dämpfungsmittel zumindest bereichsweise von einer Einrichtung umgeben ist, welche bei einer Beaufschlagung eine Änderung der Viskosität des wenigstens einen in dem Dämpfungsmittel enthaltenen Fluids bewirkt. Die Einrichtung kann dabei in bevorzugter Ausführung mindestens eine elektrische Spule umfassen, die das Dämpfungsmittel zumindest bereichsweise umgibt. Die bereichsweise Umgebung des Dämpfungsmittels erstreckt sich entlang seiner Längsachse, wobei sowohl ein einziger Bereich als auch mehrere, vorzugsweise kleinere Bereiche von der Einrichtung umgeben sein können.

In bevorzugter Weise sind die beiden Druckräume zusätzlich durch eine Druckausgleichsdrossel miteinander verbunden. Eine derartige Druckausgleichsdrossel vermeidet einen Ruck der Walze und erlaubt einen statischen Druckausgleich, der beispielsweise aufgrund des wachsenden Eigengewichts der Wickelrolle notwendig werden kann.

Vorzugsweise ist die Druckausgleichsdrossel im Kolben angeordnet. Die Druckausgleichsdrossel kann sehr klein gehalten werden, so dass außerhalb des Dämpfungsmittels kein zusätzlicher Platz erforderlich ist. Undichtigkeiten, die beim Anschließen der Druckausgleichsdrossel entstehen können, können zuverlässig vermieden werden.

Ferner kann das Walzenlager über eine Feder mit der Abstützung verbunden sein. Eine derartige Feder erscheint zunächst widersinnig, weil sie die Schwingungsneigung der Walze fördert. Da aber das Dämpfungsmittel vorhanden ist, kann man durch eine Kombination aus Dämpfungsmittel und Feder das Aufschwingen der Walze in bestimmten Frequenzbereichen zuverlässig verhindern. Die Feder ist überdies vorzugsweise parallel zum Dämpfungsmittel angeordnet, da hierdurch ein ideales Wirken etwaiger Kräfte gegeben ist.

Hierbei ist bevorzugt, dass die Feder durch eine Federschwinge gebildet ist. Eine derartige Feder ist relativ steif. Sie ist praktisch einstückig mit einem Maschinengestell verbunden, so dass hier im Grunde keine weiteren Wartungsarbeiten notwendig sind.

Alternativ dazu kann das Walzenlager auch an einem Gelenkarm gelagert sein, der durch ein Federelement an der Abstützung abgestützt ist. In diesem Fall ergibt sich die gleiche Wirkung.

Auch ist von Vorteil, wenn zwei Walzen mit Walzenlagern vorgesehen sind, die jeweils über ein Dämpfungsmittel mit der Abstützung verbunden sind, wobei eine Steuereinrichtung vorgesehen ist, die schwingungsabhängig die Viskosität des wenigstens einen Fluids des einen Dämpfungsmittels oder des anderen Dämpfungsmittels oder beider Dämpfungsmittel verändert. Mit anderen Worten kann man die Lagersteifigkeit einer Walze oder beider Walzen verändern, wenn dies zum Bekämpfen von Eigenschwingungen erforderlich sein sollte.

Weitere Merkmale und Vorteile der Erfindung ergeben sich aus der nachfolgenden Beschreibung bevorzugter Ausführungsbeispiele unter Bezugnahme auf die Zeichnung.

Es zeigt die einzige Figur eine schematische Darstellung einer Wickelmaschine 1, die im vorliegenden Ausführungsbeispiel als Tragwalzen-Wickelmaschine ausgeführt ist. Die Wickelmaschine 1 weist dementsprechend zwei Tragwalzen 2, 3 auf, die zwischen sich ein Wickelbett 4 bilden, in dem eine Wickelrolle 5 angeordnet ist. Die Wickelrolle 5 ist hier mit unterschiedlich großen Durchmessern dargestellt, um den Fortschritt, also die Durchmesserzunahme, beim Wickeln sichtbar zu machen.

Nicht dargestellt ist eine Materialbahn, die auf die Wickelrolle 5 aufgewickelt wird, oder eine Vorratsstation, von der die Materialbahn abgezogen wird. Diese Elemente sind bei einer Wickelmaschine an sich bekannt.

Abweichend von der Ausgestaltung der Figur kann die nachfolgend erläuterte Idee auch bei einer so genannten Stütz- oder Kontaktwalzen-Wickelmaschine verwendet werden, bei der die Wickelrolle 5 jeweils nur an einer Walze anliegt, im übrigen aber zentrisch gehalten wird.

Bei der in der Figur dargestellten Wickelmaschine 1 können in Axialrichtung der beiden Tragwalzen 2, 3 gesehen mehrere Wickelrollen 5 axial hintereinander im Wickelbett 4 angeordnet sein. Bei einem Stütz- oder Kontaktwalzenwickler werden zweckmäßigerweise die einzelnen Wickelrollen 5 dann auf beiden Seiten der entsprechenden Walze verteilt.

Üblicherweise ist eine derartige Wickelmaschine 1 auch noch mit einer Längsschneideinrichtung versehen, die die zulaufende Materialbahn in mehrere parallel zueinander laufende Teilbahnen unterteilt. Die Teilbahnen können eine Breite im Bereich von etwa 0,3 bis 4,8 m aufweisen.

Nähere Einzelheiten einer Wickelmaschine, wie beispielsweise eine Stützwalze, die auch als Reiter- oder Belastungswalze bezeichnet wird, oder Antriebsmotoren für die Tragwalzen 2, 3 sind hier nicht dargestellt.

Die beiden Tragwalzen 2, 3 sind in Walzenlagern 6, 7 drehbar gelagert. Natürlich ist an dem anderen axialen Ende der beiden Tragwalzen 2, 3 eine entsprechende Anordnung mit Walzenlagern vorgesehen.

Das Walzenlager 6 ist auf einer Federschwinge 8 und das Walzenlager 7 ist auf einer Federschwinge 9 gelagert. Die beiden Federschwingen 8, 9 sind mit einem Maschinengestell 10 verbunden. Sie bilden relativ steife Federn, auf denen die Walzenlager 6, 7 abgestützt sind.

Anstelle der in der Figur dargestellten Federschwinge, die auch als "Biegeschwinge" bezeichnet werden kann und die in die Stuhlung oder das Maschinengestell 10 integriert ist, kann man auch in einer abweichenden Ausgestaltung einen Gelenkarm verwenden, der gelenkig am Maschinengestell 10 befestigt ist, wobei der Gelenkarm dann über eine Feder, beispielsweise eine Schraubenfeder, am Maschinengestell 10 abgestützt ist.

Zwischen der Federschwinge 8, 9 und dem Maschinengestell 10 ist jeweils ein Dämpfungsmittel 11, 12 angeordnet. Beide Dämpfungsmittel 11, 12 sind mit einer Steuereinrichtung 13 verbunden. Die Steuereinrichtung 13 wiederum ist mit Schwingungssensoren 14, 15 verbunden, die jeweils eine Schwingung des Walzenlagers 6 beziehungsweise 7 erfassen. Dadurch wird die Möglichkeit geschaffen, auch aktiv im System auftretende Schwingungen zu dämpfen, das heißt man gibt Druckimpulse auf die Dämpfungsmittel 11, 12 entgegengesetzt den Schwingungen des Systems.

Das jeweilige Walzenlager 6, 7 ist über das jeweilige Dämpfungsmittel 11, 12 mit einer Abstützung 10 verbunden, das je einen Zylinder 16, 17 und einen darin angeordneten Kolben 18, 19 aufweist, der den entsprechenden Zylinder 16, 17 in zwei Druckräume 16.1, 16.2; 17.1, 17.2 unterteilt. Jeder Kolben 18, 19 ist über eine erste Kolbenstange 20, 21 mit den Federschwingen 8, 9, also den Walzenlagern 6, 7, verbunden. Auf der der Kolbenstange 20, 21 gegenüberliegenden Seite ist jeweils eine zweite Kolbenstange 22, 23 angeordnet, die den gleichen Durchmesser wie die entsprechende erste Kolbenstange 20, 21 hat. Die jeweilige zweite Kolbenstange 22, 23 ist in eine jeweilige Blindbohrung 24, 25 in einer Stirnseite 26, 27 des entsprechenden Zylinders 16, 17 geführt, die dem Maschinengestell 10 zugewandt ist.

Die beiden Druckräume 16.1, 16.2; 17.1, 17.2 des jeweiligen Dämpfungsmittels 11, 12 sind mit wenigstens einem Fluid 28 gefüllt, dessen Viskosität η veränderbar ist. Das wenigstens eine Fluid 28 ist ein elektrorheologisches Öl 29 mit einer Viskosität η im Bereich von 110 bis 10⁶ mPa s bei 20 °C, es kann in weiterer Ausgestaltung jedoch auch ein magnetorheologisches Öl mit vorzugsweise gleichen Eigenschaften sein.

Das jeweilige Dämpfungsmittel 16, 17 ist zumindest bereichsweise von einer entsprechenden Einrichtung 30, 31 umgeben, welches bei einer Beaufschlagung eine Änderung der Viskosität η des wenigstens einen in dem Dämpfungsmittel 11, 12 enthaltenen Fluids 28 bewirkt. Die dargestellte Einrichtung 30, 31 umfasst mindestens eine elektrische Spule 32, 33, die das dazugehörige Dämpfungsmittel 11, 12 zumindest bereichsweise umgibt.

Die beiden Druckräume 16.1, 16.2; 17.1, 17.2 eines jeden Dämpfungsmittels 11, 12 sind zusätzlich durch eine jeweilige; eine Strömungswiderstand aufweisende Druckausgleichsdrossel 34, 35 miteinander verbunden, wobei die Druckausgleichsdrosseln 34, 35 in den Kolben 18, 19 angeordnet sind. Der entsprechende Strömungswiderstand sollte so groß sein, dass bei höheren Frequenzen in der Größenordnung ab 30 Hz das Volumen des Fluids 28 in den beiden zueinander gehörenden Druckräumen 16.1, 16.2; 17.1, 17.2 sozusagen eingespannt ist.

Ferner sind die zueinander gehörenden Druckräume 16.1, 16.2; 17.1, 17.2 in nicht dargestellter Weise mit jeweils einer Zirkulationsstrom-Erzeugungseinrichtung verbunden. Die Zirkulationsstrom-Erzeugungseinrichtung weist eine Pumpe auf, die das Fluid aus einem Tank entnimmt und durch die beiden Druckräume zurück in den Tank pumpt. Zwischen dem Tank und der Pumpe kann noch eine Temperiereinrichtung vorgesehen sein, die das Fluid auf einer möglichst konstanten Temperatur hält. Dies ist von Vorteil, um die Dämpfungseigenschaften des Dämpfungsmittels über einen längeren Zeitraum konstant zu halten.

Weiterhin sind die Federn 8, 9 parallel zum dazugehörigen Dämpfungsmittel 11, 12 angeordnet.

Ein derartiges Dämpfungsmittel 11, 12 hat im Grunde alle notwendigen Elemente integriert, das heißt man benötigt keine aufwändige externe Beschaltung mit einem Druckregelkreis oder einem Druckspeicher. Darüber hinaus ist eine derartige Wickelmaschine 1 relativ wartungsarm und erlaubt einen sicheren Betrieb.

Zusammenfassend ist festzuhalten, dass durch die Erfindung eine hinsichtlich ihrer Dämpfung verbesserte Wickelmaschine der eingangs genannten Art geschaffen wird.

### Bezugszeichenliste

- 1: Wickelmaschine
- 2: Tragwalze
- 3: Tragwalze
- 4: Wickelbett
- 5: Wickelrolle
- 6: Walzenlager
- 7: Walzenlager
- 8: Federschwinge
- 9: Federschwinge
- 10: Maschinengestell (Abstützung)
- 11: Dämpfungsmittel
- 12: Dämpfungsmittel
- 13: Steuereinrichtung
- 14, 15: Schwingungssensor
- 16: Zylinder
- 16.1: Druckraum
- 16.2: Druckraum
- 17: Zylinder
- 17.1: Druckraum
- 17.2: Druckraum
- 18: Kolben
- 19: Kolben
- 20: Erste Kolbenstange
- 21: Erste Kolbenstange
- 22: Zweite Kolbenstange
- 23: Zweite Kolbenstange
- 24: Blindbohrung
- 25: Blindbohrung
- 26: Stirnseite
- 27: Stirnseite
- 28: Fluid
- 29: Elektrorheologisches Öl
- 30: Einrichtung
- 31: Einrichtung
- 32: Elektrische Spule
- 33: Elektrische Spule
- 34: Druckausgleichsdrossel
- 35: Druckausgleichsdrossel

- η: Viskosität

## Patentansprüche

1. Wickelmaschine (1) zum Aufwickeln einer Materialbahn, insbesondere einer Papier- oder Kartonbahn, auf mindestens eine Wickelhülse zu einer Wickelrolle (5), an der beim Wickeln eine in einem Walzenlager (6, 7) gelagerte Walze (2, 3) anliegt,
**dadurch gekennzeichnet,**
**dass** das Walzenlager (6, 7) über ein Dämpfungsmittel (11, 12) mit einer Abstützung (10) verbunden ist, das einen Zylinder (16, 17) und einen darin angeordneten Kolben (18, 19) aufweist, der den Zylinder (16, 17) in zwei Druckräume (16.1, 16.2; 17.1, 17.2) unterteilt, wobei der Kolben (18, 19) mit den Walzenlagern (6, 7) und der Zylinder (16, 17) mit der Abstützung (10) in Verbindung steht.

2. Wickelmaschine (1) nach Anspruch 1,
**dadurch gekennzeichnet,**
**dass** die beiden Druckräume (16.1, 16.2; 17.1, 17.2) des Dämpfungsmittels (11, 12) mit wenigstens einem Fluid (28) gefüllt sind, dessen Viskosität (η) veränderbar ist.

3. Wickelmaschine (1) nach Anspruch 1 oder 2,
**dadurch gekennzeichnet,**
**dass** das wenigstens eine Fluid (28) ein elektrorheologisches Öl (29) oder ein magnetorheologisches Öl ist.

4. Wickelmaschine (1) nach Anspruch 3,
**dadurch gekennzeichnet,**
**dass** das elektrorheologische Öl (29) oder das magnetorheologische Öl eine Viskosität (η) im Bereich von 110 bis 10⁶ mPa s bei 20 °C aufweist.

5. Wickelmaschine (1) nach einem der Ansprüche 2, 3 oder 4,
**dadurch gekennzeichnet,**
**dass** das Dämpfungsmittel (11, 12) zumindest bereichsweise von einer Einrichtung (30, 31) umgeben ist, welche bei einer Beaufschlagung eine Änderung der Viskosität (η) des wenigstens einen in dem Dämpfungsmittel (11, 12) enthaltenen Fluids (28, 29) bewirkt.

6. Wickelmaschine (1) nach Anspruch 5,
**dadurch gekennzeichnet,**
**dass** die Einrichtung (30, 31) mindestens eine elektrische Spule (32, 33) umfasst, die das Dämpfungsmittel (11, 12) zumindest bereichsweise umgibt.

7. Wickelmaschine (1) nach einem der vorhergehenden Ansprüche,
**dadurch gekennzeichnet,**
**dass** die beiden Druckräume (16.1, 16.2; 17.1, 17.2) zusätzlich durch eine Druckausgleichsdrossel (34, 35) miteinander verbunden sind.

8. Wickelmaschine (1) nach Anspruch 7,
**dadurch gekennzeichnet,**
**dass** die Druckausgleichsdrossel (34, 35) im Kolben (18, 19) angeordnet ist.

9. Wickelmaschine (1) nach einem der vorhergehenden Ansprüche,
**dadurch gekennzeichnet,**
**dass** das Walzenlager (6, 7) über eine Feder (8, 9) mit der Abstützung (19) verbunden ist.

10. Wickelmaschine (1) nach Anspruch 9,
**dadurch gekennzeichnet,**
**dass** die Feder (8, 9) parallel zum Dämpfungsmittel (11, 12) angeordnet ist.

11. Wickelmaschine (1) nach Anspruch 9 oder 10,
**dadurch gekennzeichnet,**
**dass** die Feder durch eine Federschwinge (8, 9) gebildet ist.

12. Wickelmaschine (1) nach Anspruch 9 oder 10,
**dadurch gekennzeichnet,**
**dass** das Walzenlager (6, 7) an einem Gelenkarm gelagert ist, der durch ein Federelement an der Abstützung (10) abgestützt ist.

13. Wickelmaschine (1) nach einem der vorhergehenden Ansprüche,
**dadurch gekennzeichnet,**
**dass** zwei Walzen (2, 3) mit Walzenlagern (6, 7) vorgesehen sind, die jeweils über ein Dämpfungsmittel (11, 12) mit der Abstützung (10) verbunden sind, wobei eine Steuereinrichtung (13) vorgesehen ist, die schwingungsabhängig die Viskosität (η) des wenigstens einen Fluids (28) des einen Dämpfungsmittels (11) oder des anderen Dämpfungsmittels (12) oder beider Dämpfungsmittel (11, 12) verändert.
